# EUROPÄISCHE PATENTSCHRIFT

(11) **EP 0 216 123 B1**
(45) Veröffentlichungstag und Bekanntmachung des Hinweises auf die Patenterteilung: **02.05.1990**
(21) Anmeldenummer: 86111344.7
(22) Anmeldetag: 16.08.1986
(51) Int. Cl.: A63C 9/084

(54) **Sicherheitsskibindung**
Safety ski binding
Fixation de sécurité pour skis

(30) Priorität: 19.08.1985 AT 2402/85
(43) Veröffentlichungstag der Anmeldung: 01.04.1987
(73) Patentinhaber: TMC CORPORATION, CH-6340 Baar/Zug (CH)
(72) Erfinder: Horn, Hans, Ing., CH-3011 Bern (CH)
(74) Vertreter: Szász, Tibor, Dipl.-Ing.

(56) Entgegenhaltungen:
- AT-B- 373 789
- AT-B- 376 374
- AT-B- 377 190
- DE-A- 1 578 914
- FR-A- 2 533 833

## Beschreibung

Die Erfindung betrifft eine Sicherheitsskibindung mit einem gegen die Kraft einer Rückholfeder und relativ zu einer parallel zur Skioberseite verschiebbaren Grundplatte um eine Hochachse seitlich ausschwenkbaren Lagerbock, mit einer durch eine Auslösefeder belasteten und mit einer lagerbockfesten Rastnase zusammenwirkenden Rastschwinge, die gegen ein Verschwenken eines am Lagerbock gelagerten Sohlenhalters in vertikaler Richtung wirkt, mit einer vorzugsweise grundplattenfesten Steuerbahn und einem dieser Steuerbahn zugeordneten, vorzugsweise am Sohlenhalter ausgebildeten Rastelement zur Steuerung des seitlichen Auslösens zwischen Grundplatte und Sohlenhalter, mit einer mittelbar oder unmittelbar auf die Rastschwinge wirkenden Auslösehebel zur willkürlichen Auslösung der Bindung, und mit einem vorzugsweise federbelasteten, zumindest bei unwillkürlich geöffneter Bindung in verrasteter Lage ein seitliches Ausschwenken des Lagerbocks gegenüber der Grundplatte hemmenden Sperrelement.

Bei derartigen Sicherheitsskibindungen ist der Sohlenhalter nur gegen in der horizontalen Ebene wirkende Kräfte gesperrt und kann erst nach Erreichen einer vorbestimmten Höhenlage auch samt dem Lagerbock seitlich ausschwenken. Solche "diagonal" auslösenden Bindungen haben sich in der Praxis gut bewährt.

Um zu vermeiden, daß die Bindung beim Einsteigen, insbesondere in schwierigem Gelände, seitlich ausschwenkt und damit ein Verriegeln der Bindung nur schwer möglich ist, ist bei einigen bekannten Bindungen ein Sperrelement vorgesehen, das einerseits bei Schließen der Bindung ein seitliches Ausschwenken des Lagerbocks um eine Hochachse verhindern soll und andererseits den Diagonalauslösevorgang (vertikales und seitliches Ausschwenken des Lagerbocks beim Auslösen der Bindung) nicht behindern soll.

Bei einer bekannten Bindung der eingangs genannten Art (vgl. AT-A2-377 190) ist das Sperrelement als Sperransatz ausgebildet, der an einem mit dem Sohlenhalter hochschwenkenden Gehäuseteil angebracht ist. Dieser Sperransatz greift bei offener, in Mittellage zentrierter Bindung mit geringem Spiel in eine Aussparung ein und verhindert so ein seitliches Verdrehen des Sohlenhalters um eine Hochachse. Nachteilig wirkt sich bei dieser Bindung aus, daß der Sperransatz beim Einsteigen in die Bindung bereits aus der Aussparung austritt, bevor die Verrastung der Rastschwinge (Schließung der Bindung) sichergestallt ist, sodaß bei dauernder seitlicher Belastung beim Einsteigen auch hier die Gefahr besteht, daß die Bindung vor dem Verriegeln doch noch seitlich auslöst. Ein weiterer Nachteil dieser Bindung liegt darin, daß die Aussparung, in die der Sperransatz eingreifen soll, außerhalb des Bindungsgehäuses im Freien liegt und somit die Gefahr besteht, daß durch Vereisen ein richtiger Eingriff des Sperransatzes in die Aussparung behindert sein kann.

Aufgabe der Erfindung ist es, eine Sicherheitsskibindung der eingangs genannten Gattung bereitzustellen, bei der das Sperrelement beim Einsteigen ein seitliches Ausschwenken des Lagerbocks, und damit des Sohlenhalters aus der zentrierten Mittellage auch in schwierigem Gelände bei dauernder seitlicher Belastung sicher verhindert, ohne aber ein seitliches Ausschwenken des Sohlenhalters während des Auslösevorganges zu hemmen. Weiters soll die Funktionstüchtigkeit der Bindung, insbesondere des Sperrelementes, nicht durch äußere Einflüsse, wie Eis und Schnee, beeinträchtigt sein.

Dies wird erfindungsgemäß dadurch erreicht, daß die Rastschwinge bzw. ein starr mit ihr verbundener Bauteil eine das Sperrelement betätigende Steuerzone aufweist, wobei das Sperrelement in jeder Stellung der Rastschwinge, in der diese die Rastnase untergreift, in einer ausgerasteten, ein seitliches Ausschwenken des Lagerbocks gegenüber der Grundplatte freigebenden Lage gehalten ist.

Die mit der Rastschwinge bewegte Steuerzone erlaubt eine präzise Steuerung des Sperrelementes, insbesondere im Hinblick darauf, ob die Bindung verriegelt ist oder nicht. Untergreift die Rastschwinge beim Einsteigen auch nur teilweise die Rastnase, so schnappt die Bindung unter der Wirkung der Auslösefeder zu und ist verriegelt. Genau in jener Stellung der Rastschwinge, bei der beim Schließen der Bindung eine Verriegelung der Bindung bereits sichergestellt ist, betätigt die direkt mit der Rastschwinge verbundene Steuerzone das bis jetzt beim Schließen der Bindung verrastete Sperrelement, wobei dieses in jeder Stellung der Rastschwinge, in der diese die Rastnase untergreift, in einer ausgerasteten, ein seitliches Ausschwenken des Lagerbocks gegenüber der Grundplatte freigebenden Lage gehalten ist. Damit wird die Diagonalauslösefunktion mit einem seitlichen Ausschwenken des Lagerbocks nicht behindert und beim Schließen der Bindung ein seitliches Ausschwenken des Sohlenhalters unmöglich, sodaß auch in schwierigem Gelände ein unbeschwertes Einsteigen gesichert ist.

Um eine Steuerung des Sperrelementes durch eine einfache Steuerzone zu ermöglichen, ist das Sperrelement vorzugsweise federbelastet. Dabei ist es gemäß einem Merkmal der Erfindung vorteilhaft, wenn das Sperrelement als federnder Bauteil ausgebildet ist, weil damit ein gesonderter Bauteil, etwa eine das Sperrelement beaufschlagende Schenkelfeder, eingespart werden kann.

Eine bevorzugte Ausführungsform der Erfindung besteht darin, daß das Sperrelement aus einer im wesentlichen horizontal liegenden und vorzugsweise am Lagerbock befestigten Federzunge besteht, die bei in Mittellage befindlicher Bindung und ohne Beaufschlagung durch die Rastschwinge unter der eigenen Federwirkung in eine Gegenrast eingereift bzw. diese umgreift. Eine derartige horizontale Federzunge nimmt wenig Platz ein und kann daher gut geschützt von Eis und Schnee etwa im Inneren des Lagerbocks angeordnet werden.

Eine Behinderung der Diagonalauslösung, also eine Sperrung des seitlichen Ausschwenkens des Lagerbocks, kann bei einer solchen Ausführungsform mit einer Federzunge, abgesehen davon, daß eine Sperrwirkung des Sperrelementes beim Auslösen ohnehin erst eintritt, wenn die Bindung in vertikaler Richtung bereits entriegelt ist, noch besser dadurch vermieden werden, daß die Federzunge an ihrem freien Ende eine von zwei Fortsätzen begrenzte Aussparung aufweist, in die bei verrasteter Lage des Sperrelementes ein die Gegenrast bildender, abgewinkelter Sperrzahn eingreift, wobei die Federzunge bei einem seitlichen Ausschwenken des Lagerbocks beim Auslösen der Bindung durch Anliegen eines die Fortsätze am abgewinkelten Ende des Sperrzahnes entgegen ihrer Federwirkung in ausgerasteter Lage haltbar ist. Bereits am Beginn eines seitlichen Auslösevorganges gelangen damit die Fortsätze unter das abgewinkelte Ende des Sperrzahnes, wo sie dann unabhängig von der Stellung der Rastschwinge das Sperrelement in ausgerasteter, ein seitliches Verschwenken des Lagerbocks vollkommen freigebender Lage halten, bis die Bindung nach der Freigabe des Skischuhs durch den Sohlenhalter durch eine Rückholfeder in eine zentrierte Mittellage geführt ist. In dieser Mittellage der offenen Bindung verrastet das als Federzung ausgebildete Sperrelement unter seiner eigenen Federwirkung am Sperrzahn, und die Bindung ist damit einstiegbereit.

Auf einfache Weise läßt sich eine derartige horizontale Federzunge von einer als Nase an der Rastschwinge ausgebildeten, im wesentlichen zur Grundplatte weisenden Steuerzone betätigen.

Eine andere Ausführungsform mit einem ebenfalls sehr platzsparenden und konstruktiv günstigen Sperrelement besteht darin, daß das Sperrelement von einem elastischen, an zwei versetzten Achsen am Lagerbock angelenkten und zumindest entgegen der Wirkung eines Drehmomentes durch die Steuerzone ausrastbaren Bauteil gebildet ist. Vom Platzbedarf her und hinsichtlich der Sperrwirkung ist es besonders günstig, wenn das Sperrelement in der Schließstellung der Bindung senkrecht auf die Grundplatte steht und an ihrem zur Grundplatte weisenden Ende eine Aussparung bzw. einen Fortsatz aufweist, die bzw. der bei verrasteter Lage des Sperrelementes mit einer grundplattenfesten Gegenrast zusammenwirkt.

Zur Betätigung eines solchen elastischen Bauteiles eignet sich insbesondere ein die Steuerzone aufweisender Hebel, der seitlich neben dem mit der Rastnase zusammenwirkenden Rastvorsprung der Rastschwinge und koaxial mit der Rastschwinge an der Rastschwinge angebracht oder angeformt ist, wobei die Steuerzone dem den Schuh haltenden Bereich des Sohlenhalters zugewandt ist. Die Steuerzone liegt dann bei einer unwillkürlichen vertikalen Öffnung bzw. bem Schließen der Bindung immer am federbelasteten Sperrelement an und bewegt das als elastischen Bauteil ausgeführt Sperrelement je nach Stellung der Rastschwinge in eine verrastete oder eine ausgerastete Lage. Eine optimale Sperrfunktion bzw. Zentrierfunktion des Sperrelementes beim Einsteigen in die Bindung bei gleichzeitiger Möglichkeit der ungehinderten seitlichen Auslösung der Bindung im Falle eines Sturzes ist damit sichergestellt. Besonders günstig ist es dabei, wenn das Sperrelement neben dem in Mittellage der Bindung mit einer Gegenrast zusammenwirkenden Rastbereich, beispielsweise neben einer Aussparung, Anlageflächen aufweist, die das Sperrelement durch Anlage an bzw. neben der Gegenrast bei einem seitlichen Ausschwenken des Lagerbocks beim Auslösen der Bindung entgegen einer Federwirkung in ausgerasteter Lage halten, bis eine Rückholfeder den Lagerbock zentriert, worauf der Rastbereich des Sperrelementes mit der Gegenrast verrastet.

Die Diagonalauslösung (seitliches Ausschwenken des Lagerbocks bzw. Sohlenhalters) einer Bindung mit einem Sperrelement läßt sich jedoch im Sportgeschäft dem Kunden kaum vordemonstrieren, weil eine einem Sturz mit seitlicher Belastung gleichkommende Krafteinwirkung auf die Bindung im Sportgeschäft nur schwer möglich ist und die Bindung im geöffneten Zustand eben durch das verrastete Sperrelement seitlich nicht ausschwenkbar ist.

Eine weitere Aufgabe der Erfindung besteht daher darin, eine Sicherheitsskibindung mit einem für Demonstrationszwecke auf einfachste Art und Weise ausrastbaren Sperrelement zu schaffen.

Dazu sieht die Erfindung vor, daß das Sperrelement durch den Auslösehebel zur willkürlichen Auslösung der Bindung mittelbar oder unmittelbar ausrastbar ist. Bei willkürlich ausgelöster Bindung (betätigter Auslösehebel) läßt sich damit Diagonalauslösung bzw. ein seitliches Verschwenken des Sohlenhalters vordemonstrieren, ohne beim Einsatz der Bindung auf der Piste Nachteil in Kauf nehmen zu müssen.

Die Steuerung des Sperrelementes durch die Rastschwinge ist dabei besonders günstig, weil dann ein durch den Auslösehebel bewirktes Abheben der Rastschwinge von den an die Rastnase anschließenden Steuerflächen zur Öffnung der Bindung gleichzeitig zur Steuerung des Sperrelementes in die ausgerastete Lage verwendet werden kann. Dabei ist es günstig, wenn das Sperrelement ohne Beaufschlagung durch die Steuerzone bzw. eine Steuernut in eine unverrastete Lage verschwenkt.

Eine dritte bevorzugte Ausführungsform der Erfindung geht von einer Skibindung aus, wie sie in der DE-A1-32 04 468 gezeigt ist. Die dort geoffenbarte Skibindung betrifft im wesentlichen eine Sicherheitsskibindung mit einem gegen die Kraft einer Rückholfeder und relativ zu einer Grundplatte um eine Hochachse seitlich ausschwenkbaren Lagerbock, mit einer durch eine Auslösefeder belasteten und mit einer lagerbockfesten Rastnase zusammenwirkenden Rastschwinge, die gegen ein Verschwenken eines am Lagerbock gelagerten Sohlenhalters in vertikaler Richtung wirkt, mit einer vorzugsweise grundplattenfesten Steuerbahn und einem dieser Steuerbahn zugeordneten, vorzugsweise am Sohlenhalter ausgebildeten Rastelement zur Steuerung des seitlichen Auslösens zwischen Grundplatte und Sohlenhalter, mit einem mittelbar oder unmittelbar auf die Rastschwinge wirkenden Auslösehebel zur willkürlichen Auslösung der Bindung, und mit einem federbelasteten, zumindest bei unwillkürlich geöffneter Bindung in verrasteter Lage ein seitliches Ausschwenken des Lagerbocks gegenüber der Grundplatte hemmenden Sperrelement, das aus einem federnd mit einem Drehmoment beaufschlagten zweiarmigen Bauteil besteht, der etwa in seiner Mitte schwenkbar am Lagerbock gelagert ist, dessen erster Arm mit einer grundplattenfesten Gegenrast zusammenwirkt und dessen zweiter Arm vom Sohlenhalter betätigbar ist.

Bei dieser bekannten Aus-gestaltung wird die Bindung, zumindest in der Anfangsphase des Schließvorganges, auch bei einer Seitwärtsbelastung in zentrierter Mittellage gehalten. Nachteilig ist dabei jedoch, daß Schnee und Eis die Funktionstüchtigkeit des bei geöffneter Bindung unter dem Bindungsgehäuse ungeschützt leigenden, als zweiarmiger Hebel ausgebildeten Bauteils beeinträchtigen können. Ein weiterer Nachteil dieser bekannten Bindung besteht darin, daß die Lage des Bindungsgehäuses, welches mit seinem Rand den Hebel bzw den Bauteil betatigt, beim Einsteigen nicht direkt ausschlaggebend ist, ob die Bindung nun tatsächlich verriegelt ist, also ob die von einer Auslösefeder beaufschlagte Rastschwinge die Rastnase bzw. die Rolle untergreift. Damit besteht die Gefahr, daß das Sperrelement (Hebel bzw). Bauteil beim Einsteigen schon vor dem Verriegeln der Bindung ein seitliches Ausschwenken des Lagerbocks bzw. des Sohlenhalters freigbit und die Bindung bei dauernder seitlicher Belastung etwa in einem Steilhang vor dem Verriegeln doch noch seitlich ausschwenkt.

Die erfindungsgemäße Ausgestaltung einer derartigen Sicherheitsskibindung, bei der das Sperrelement allenfalls auch durch den Auslösehebel ausrastbar ist, besteht darin, daß der zweite Arm des Sperrelementes mit einem Führungsteil versehen ist, der in einem zwischen Offen- und Schließstellung der Bindung liegenden Verschwenkbereich des Sohlenhalters in mit dem Sohlenhalter mitbewegten Steuernuten gleitet, und daß der Führungsteil in der Schließstellung und in der Offenstellung der Bindung in keine der Steuernuten eingreift und die Lage des Sperrelementes zumindest im Bereich einer dieser Bindungsstellungen durch eine an der Rastschwinge bzw. an einem starr mit ihr verbundenen Bauteil ausgebildete Steuerzone festgelegt ist.

Eine wesentliche Aufgabe in bezug auf die vollkommene Hemmung einer seitlichen Bewegung des Lagerbocks beim Einsteigen in die Bindung und die gleichzeitige Möglichkeit einer seitlichen Auslösung der Bindung im Fall eines Sturzes kommt dabei den Steuernuten zu:

Vorteilhafterweise sind zwei konzentrische Steuernuten vorgesehen, wobei der Führungsteil des Sperrelementes beim Schließen der Bindung in der ersten Steuernut gleitet und das Sperrelement verrastet ist, und wobei der Führungsteil beim unwillkürlichen Auslösen der Bindung in der zweiten Steuernut gleitet und das Sperrelement ausgerastet ist. Zwischen den Endlagen der Bindung, wo die Rastschwinge bzw. die Steuerzone die Lage des Sperrelementes verändert bzw. festlegt, halten also die Steuernuten dessen Lage (verrastet oder ausgerastet) fest, wobei es wesentlichen ist, daß die Lage des Sperrelementes nicht nur von der momentanen Bindungsstellung abhängt, sondern auch davon, ob gerade eine Schließung oder ein Auslösen der Bindung erfolgt. Beim Auslösen und anschließenden Schließen der Bindung erreicht man damit eine Art "Hysterese" der Sperrelementlage in Abhängigkeit von der Bindungsstellung. Beim Öffnen (Auslösen) ist das Sperrelement immer ausgerastet und hemmt damit die Diagonalauslösung in keiner Weise. Beim Schließen (Einsteigen) ist das Sperrelement zumindest solange verrastet, bis die Rastschwinge die Rastnase untergreift und verhindert damit ein hier unerwünschtes, seitliches Ausschwenken des Sohlenhalters.

Wie bereits erwähnt, kann auch bei einer solchen Ausführungsform der erfindungsgemäßen Sicherheitsskibindung für Demonstrationszwecke eine zusätzliche Ausrastung des Sperrelementes durch den Auslösehebel zur willkürlichen Auslösung der Bindung erfolgen.

Weitere Einzelheiten und Vorteile der Erfindung werden im folgenden anhand der Zeichnungen, die Ausführungsbeispiele der erfindungsgemäßen Sicherheitsskibindung darstellen, näher erläutert.

Es zeigen Fig. 1 ein Ausführungsbeispiel der erfindungsgemäßen Sicherheitsskibindung in Seitenansicht im Schnitt in der Abfährtsstellung, Fig. 2 ein Detail der Fig. 1 in Vorderansicht, Fig. 3 eine schematische Vorderansicht eines Details wie in Fig. 2 eines ähnlichen Ausführungsbeispieles in der Anfangsphase einer Diagonalauslösung, Fig. 4 eine schematische Oberansicht insbesondere des Sperrelementes in dieser Auslösephase, Fig. 5 eine schematische Seitenansicht der für die Sperrwirkung des Sperrelementes entscheidenden Teile bei einsteigbereiter Bindungsstellung, Fig. 6 dieselbe Ansicht während des Schließvorganges der Bindung, Fig. 7 bis 10 schematische Ansichten der für die Sperrwirkung des Sperrelementes entscheidenden Teile eines weiteren Ausführungsbeispieles bei verschiedenen Bindungsstellungen, die Fig. 11 bis 14 Ansichten entsprechend den Fig. 7 bis 10 eines weiteren Ausführungsbeispieles, und Fig. 15 einen Schnitt gemäß der Linie C-C der Fig. 14.

Wie aus Fig. 1 ersichtlich ist, ist auf einem Ski 1 eine Führungsschiene 2 mittels nur angedeuteter Schrauben befestigt. Auf der skifesten Führungsschiene 2 ist ein in seiner Gesamtheit mit 3 bezeichneter Fersenhalter einer Sicherheitsskibindung mittels einer Grundplatte 4 verschiebbar geführt. Die Grundplatte 4 ist mitsamt den an ihr angeordneten Skibindungsteilen in an sich bekannter und nicht dargestellter Weise zur Anpassung der Bindung an unterschiedlich lange Skischuhe in der jeweils gewünschten Lage verrastbar.

In der Grundplatte 4 ist eine als Drehzapfen ausgebildete Hochachse 5 vernietet, um welche ein auf einer Schwenkplatte 6a befestigter Lagerbock 6 des Fersenhalters 3 in der horizontalen Ebene gegen die Kraft einer Rückholfeder 7 verschwenkbar gelagert ist. Die als Schenkelfeder ausgebildete Rückholfeder 7 ist eine Schlaufe bildend um den Drehzapfen 5 herum geführt, ihre beiden freien Schenkel 7a weisen in Richtung zum hinteren Bindungsende und sind in Richtung zur Skioberseite hin mit je einem abgekröpften Endbereich 7b versehen. Mittels dieser abgekröpften Endbereiche 7b ist die Rückholfeder 7 an einer am hinteren Endbereich der Schwenkplatte 6a ausgebildeten Aussparung 6b und/oder an einer am hinteren Endbereich der Grundplatte 4 ausgebildeten Aussparung 4a abgestützt.

Am Lagerbock 6 ist ein Sohlenhalter 8 um eine quer zur Skilängsachse verlaufende Achse 9 schwenkbar gelagert. Der Sohlenhalter 8 wird mittels einer durch eine Auslösefeder 14 federbelastete Rastvorrichtung (Rastschwinge 16, Rastnase 17) in seiner den Schuh haltenden Lage gehalten. Die Rastschwinge 16 ist an einer Achse 30 schwenkbar am Sohlenhalter 8 gelagert. An der am hinteren Endbereich des Lagerbocks 6 angeordneten Schwenkachse 9 ist ein, in Draufsicht betrachtet, etwa U-förmiges, innerhalb der Seitenwände des Lagerbockes 6 befindliches Federgehäuse 12 schwenkbar gelagert. Das Federgehäuse 12 nimmt zumindest eine Auslösefeder 14 auf, die einerends einen Sperrteil 15 beaufschlagt, der in die Rastpfanne der am Sohlenhalter 8 schwenkbar gelagerten Rastschwinge 16 eingreift, die ihrerseits mit einem Rastvorsprung 16a die lagerbockfeste Rastnase 17 in der Abfahrsstellung untergreift. Das zweite Ende derAustösefeder 14 ist an einem Federwiderlager 18 abgestützt, das mittels einer im Federgehäuse drehbar gelagerten Schraube 19 in derAchsrichtung der Auslösefeder 14 in an sich bekannter Weise verstellbar ist.

Über den rückwärtigen Endbereich des Federgehäuses 12 ist eine gehäuseartige, vorzugsweise aus Kunstoff gefertigte Abdeckung 20 aufgeschoben und mit dem Federgehäuse 12 fest verbunden, beispielsweise vernietet. Die Abdeckung 20 verschwenkt somit gemeinsam mit dem Federgehäuse 12. Die Abdeckung 20 ist mit einem mit einer Skala versehenen Fenster ausgestattet, welches zur Anzeige der eingestellten Federvorspannung vorgesehen ist. Da diese Ausbildung für sich bekannt ist, ist das Fenster in den Zeichnungen nicht gesondert dargstellt. Diese Ausbildung istfür sich bekannt und bildet nicht den Gegenstand der Erfindung.

Die gegen das Verschwenken in horizontaler Ebene wirksame Verrastung ist ebenfalls in an sich bekannter Weise ausgebildet und in Fig. 2 dargstellt. Eine am Sohlenhalter 8 ausgebildete Raste 8a liegt in derAbfahrtsstellung des Fersenhalters 3 in einer Rastvertiefung 13b einer Steuerkurve 13a, welche an einem mit der Grundplatte 4 über einen Befestigungsteil 13c fest verbundenen Rastteil 13 ausgebildet ist. Hiebei untergreift der vordere Endbereich der den Lagerbock 6 tragenden Schwenkplatte 6a den Befestigungsteil 13c des Rastteiles 13 und ist konzentrisch zur Hochachse verlaufend abgerundet. Auf diese Weise ist einerseits eine ungehinderte Ausschwenkbewegung des Lagerbockes 6 gewährleistet und andererseits ist der Lagerbock 6 zusätzlich gegen ein Abheben von der Führungsplatte 4 gesichert. Gegen ein rein seitliches Auslösen ist der Fersenhalter 3 durch die Rastvertiefung 13b der Steuerkurve 13a gesperrt. Für einen rein seitlichen Auslösevorgang ist daher der nicht dargestellte Vorderbacken verantwortlich. Bei Auftreten von zusammengesetzten, sogenannten Diagonalkräften, kommt, nach Überwinden der Sperrzone, die Steuerkurve 13a des Rastteiles 13 zur Geltung, die ein seitliches Verschwenken des hochgeschwenkten Sohlenhalters bewirkt.

Weiters ist ein Auslösehebel 20a vorgesehen, der wie die Rastschwinge 16 um die Achse 30 am Sohlenhalter 8 schwenkbar gelagert ist. Soll der in Fig. in Abfahrtsstellung dargestellte Fersenhalter 3 geöffnet werden, so wird der Auslösehebel 20a samt seiner Mitnehmerachse 21 hochgeschwenkt. Durch die nach oben bewegte Mitnehmerachse 21 verschwenkt das Federgehäuse 12 im Uhrzeigersinn und die Rastschwinge 16 im Gegenuhrzeigersinn, sodaß der Rastvorsprung 16a nicht mehr die Rastnase 17 untergreift und damit der Sohlenhalter 8 samt der Rastschwinge 17 nach oben, in eine einen nicht darstellten Schuh freigebende Lage verschwenken kann.

Das Sperrelement zur Verhinderung eines seitlichen Verschwenkens des Sohlenhalters 8 bzw. des Lagerbockes 6 um die Hochachse 5 beim Einsteigen in schwierigem Gelände besteht aus der horizontal liegenden, mit dem Lagerbock 6 verbundenen Federzunge 40, die sich in der Fig. 1 gezeigten Abfahrtsstellung in einer aus der grundplattenfesten Gegenrast 41 ausgerasteten Lage befindet, wobei sie von der zur Grundplatte 4 weisenden Steuerzone 42 einer Nase 16b an der die Rastnase 17 untergreifenden Rastschwinge 16 entgegen ihrer eigenen Federwirkung niedergehalten ist. Ein seitliches Verschwenken des Lagerbocks 6 um die Hochachse 5 ist also in der Anfangsphase eines Diagonalauslösevorganges, bei dem die Raste 8a des Sohlenhalters entlang der grundplattenfesten Steuerkurve 13a gleitet (Fig. 3), möglich. Um ganz sicherzustellen, daß auch in einer späteren Phase des Diagonalauslösevorganges, bei der die Steuerzone 42 die Federzunge 40 nicht mehr niederhält, die Federzunge 40 nicht in der Gegenrast 41 verrastet und damit eine Diagonalauslösung behindert, weist die Federzunge 40 eine Aussparung 40a und zwei Fortsätze 40b auf, von denen einer bereits in der Anfangsphase eines Diagonalauslösevorganges unter die abgewinkelte Gegenrast 41 (Sperrzahn) gelangt und dort in unverrasteter Lage des Sperrelementes unter Federwirkung anliegt (Fig. 4), auch wenn die Stuerzone 42 die Federzunge 40 nicht mehr beaufschlagt.

Erst wenn die Bindung durch die Rückholfeder 7 nach Freigabe des Schuhs in die zentrierte Mittellage zurückschwenkt, schnappt die Federzunge 40 unter ihrer eigenen Federwirkung in die verrastete Lage, bei der die Forsätze 40b die Gegenrast 41 umgreifen. In dieser Lage, die schematisch in Fig. 5 dargestellt ist, ist die Bindung einstiegbereit.

Beim Einsteigen (Schließen der Bindung) bleibt die Federzunge 40 solange in der verrasteten Lage, in der ein seitliches Ausschwenken des Sohlenhalters 8 nicht möglich ist, bis die Rastschwinge 16 die Rastnase 17 untergreift. Erst dann (Fig. 6) rastet die Federzunge 40 aus der Gegenrast 41 aus. Da die Bindung beim Untergreifen der Rastnase 17 durch die Rastschwinge 16 unter Wirkung der Auslösefeder 14 (nur in Fig. 1 dargestellt) zuschnappt, und sich in diesem Moment auch die Raste 8a zwischen den in Fig. 2 gezeigten Steuerkurven 13a befindet, istsichergestellt, daß auch bei dauernder seitlicher Belastung beim Schließen der Bindung etwa im schwierigen Gelände kein (unerwünschtes) seitliches Ausschwenken des Sohlenhalters 8 auftritt, wodurch das Einsteigen erheblich erleichtert wird.

Die Fig. 7 bis 10 zeigen Ansichten eines weiteren Ausführungsbeispieles der erfindungsgemäßen Skibindung in verschiedenen Bindungsstellungen, wobei nur die für die Sperrfunktion des Sperrelementes entscheidenden Teile schematisch dargstellt sind. Gleiche oder analoge Teile sind gleich bezeichnet wie in den Figuren 1 bis 6.

Das Sperrelement besteht hier aus einem elastischen, an zwei versetzten Achsen 44, 45 am Lagerbock 5 angelenkten Bauteil 40', der durch die eigene Federwirkung von einem Drehmoment gegen den Uhzeigersinn beaufschlagt ist. Betätigt wird der das Sperrelement bildende Bauteil 40', der mit einer grundplattenfesten Gegenrast 41 zusammenwirkt, von einer Steuerzone 42, die an einem mit der Rastschwinge 16 verbundenen Hebel 16c vorgesehen ist.

In der Fig. 7 und der Fig. 8, die einen Schnitt gemäß der Linie A-A der Fig. 7 (ohne Rastschwinge) darstellt, befindet sich die Bindung in Abfahrtsstellung. Die Steuerzone 42 hält das Sperrelement (Bauteil 40') in aus der Gegenrast 41 ausgerasteter Lage, sodaß der nicht dargestellte Sohlenhalter mit der Achse 30 um die Hochachse 5 seitlich ausschwenken (diagonal auslösen) kann. Neben dem in Mittellage der Bindung mit der Gegenrast 41 zusammenwirkenden Rastbereich (Aussparung 40'a) des Bauteiles 40' sind Anlageflachen 40'b vorgesehen, die beim Beginn eines Diagonalauslösevorrganges der Bindung an der Gegenrast zur Anlage kommen und ein Verrasten des Sperrelementes verhindern, bis die Rückholfeder 7 nach Freigabe des Schuhs die Bindung in die Mittellage zurückholt. Erst dann verrastet das Sperrelement (Bauteil 40'), indem es unter der Wirkung des eigenen Drehmomentes im Gegenuhrzeigersinn verschwenkt, bis es unten an der Steuerzone 42 anliegt. Die Bindung befindet sich dann in einer einstiegbereiten Stellung (Fig. 9). Beim Schließen rastet das die Bindung zentrierende Sperrelement 40' erste dann aus, wenn die Rastschwinge 16 die Rastnase 17 untergreift und damit die Bindung sicher zuschnappt.

Um dem Kunden im Sportgeschäft die Diagonalösefunktion vordemonstrieren zu können, ist das Sperrelement 40' bei diesem Ausführungsbeispiel auf einfache Weise ausrastbar, indem der lediglich durch seine funkionell wichtige Mitnehmerachse 21 dargestellte Auslösehebel von Hand aus zur willkürlichen Auslösung betätigt wird. Dadurch schwenkt die Rastschwinge 16 samt dem die Steuerzone 42 aufweisenden Hebel 16c von -den an die Rastnase 17 anschließenden Steuerflächen weg und das Sperrelement 40° rastet unter der eigenen Federwirkung (Drehmoment) im Gegenuhrzeigersinn aus der Gegenrast 41 aus. (Fig. 10).

Die Fig. 11 bis 14 zeigen schematische Teilansichten eines weiteren Ausführungsbeispieles der erfindungsgemäßen Skibindung in Bindungsstellungen, wie sie den Fig. 7 bis 10 entsprechen.

Bei diesem Ausführungsbeispiel ist das Sperrelement als zweiarmiger Bauteil 40" ausgebildet, der durch seine Federzunge 46, die sich an der Stirnseite des Lagebocks 6 abstützt (Fig. 14), mit einem Drehmoment im Uhrzeigersinn federnd beaufschlagt ist. Der untere Arm des etwa in seiner Mitte am Lagerbock 6 gelagerten Bauteiles 40" wirkt mit der grundplattenfesten Gegenrast 41 zusammen, während der obere Arm einen Führungsteil 47 aufweist, der in einem zwischen der Abfahrtsstellung und der Offenstellung der Bindung liegenden Verschwenkbereich des Sohlenhalters 8 in einer der beiden mit den Sohlenhalter 8 mitbewegten konzentrischen Steuernuten 49 und 50 gleitet (vgl. auch Fig. 15).

Nur in der Abfahrtsstellung und in der Offenstellung der Bindung (ohne Betätigung des Auslösehebels) kann der das Sperrelement bildende Bauteil 40" durch die Steuerzone 42 am Hebel 16c an der Rastschwinge 16 verschwenktwerden, und zwar in eine aus der Gegenrast 41 ausgerastete Lage in der Abfahrtsstellung Fig. 11 und 12) bzw. in eine mit der Gegenrast 41 verrastete Lage in der einstiegbereiten Offenstellung (Fig. 13), in der ein seitliches Ausschwenken des Sohlenhalters 18 verhindert ist.

In den Zwischenstellungen der Bindung ist der Bauteil 40" über seinen Führungsteil 47 in verrasteter oder ausgerasteter Lage gehalten, wobei dieser beim Schließen der Bindung in der Steuernut 49 gleitet und der untere Arm des Sperrelementes 40" immer verrastet ist und wobei diese beim Öffnen der Bindung in der Steuernut 50 gleitet und der untere Arm des Sperrelementes 40" immer ausgerastet ist. Diese Bindung erfüllt somit die Bedingungen "verrastetes Sperrelement (kein seitliches Ausschwenken des Sohlenhalters) beim Einsteigen" und "ausgerastetes Sperrelement (Möglichkeit der seitlichen Diagonalauslösung) bei "Öffnen" optimal.

Außerdem kann durch Betätigung des Auslösehebels zur willkürlichen Auslösung der Bindung (nur dessen Mitnehmerachse 21 ist dargestellt) für Demonstrationszwecke erreicht werden, daß das Sperrelement (Bauteil 40") ausrastet (Fig. 14). Durch Abheben der Rastschwinge 16 und der Steurzone 42 verschwenkt der Bauteil 40" unter seiner eigenen Federwirkung im Uhrzeigersinn und dessen unterer Arm rastet aus der Gegenrast 41 aus.

Die Erfindung ist selbstverständlich nicht auf die gezeigten Ausführungsbeispiele beschränkt. Beispielsweise ist es möglich, das Sperrelement an der Grundplatte anzubringen. Die Sperrzunge kann auch aus Kunststoff bestehen und ihre Federwirkung ganz oder teilweise über das Federpaket für den Längenausgleich oder aus einer modifizierten Zentrierfeder beziehen. Auch die Form des Sperrelementes, der Gegenrast und der Steuerzone kann variieren, ohne den Schutzumfang der Erfindung zu verlassen.

## Patentansprüche

1. Sicherheitsskibindung mit einem gegen die Kraft einer Rückholfeder (7) und relativ zu einer parallel zur Skioberseite verschiebbaren Grundplatte (4) um eine Hochachse (5) seitlich ausschwenkbaren Lagerblock (6), mit einer durch eine Auslösefeder (15) belasteten und mit einer lagerbockfesten Rastnase (17) zusammenwirkenden Rastschwinge (16), die gegen ein Verschwenken eines am Lagerbock (6) gelagerten Sohlenhalters (8) in vertikaler Richtung wirkt, mit einer vorzugsweise grundplattenfesten Steuerbahn (13a) und einem dieser Steuerbahn (13a) zugeordneten, vorzugsweise am Sohlenhalter (8) ausgebildeten Rastelement (8a) zur Steuerung des seitlichen Auslösens zwischen Grundplatte (4) und Sohlenhalter (8), mit einem mittelbar oder unmittelbar auf die Rastschwinge (16) wirkenden Auslösehebel (20a) zur willkürlichen Auslösung der Bindung, und mit einem vorzugsweise federbelasteten, zumindest bei unwillkürlich geöffneter Bindung in verrasteter Lage ein seitliches Ausschwenken des Lagerbocks (6) gegenüber der Grundplatte (4) hemmenden Sperrelement (40, 40', 40"), dadurch gekennzeichnet, daß die Rastschwinge (16) bzw. ein starr mit ihr verbundener Bauteil (16c) eine das Sperrelement (40, 40', 40") betätigende Steuerzone (42) aufweist, wobei das Sperrelement (40, 40', 40") in jener Stellung der Rastschwinge (16), in der diese die Rastnase (17) untergreift, in einer ausgerasteten, ein seitliches Ausschwenken des Lagerbocks (6) gegenüber der Grundplatte (4) freigebenden Lage gehalten ist. (Fig. 1 bis 14).

2. Sicherheitsskibindung nach Anspruch 1, dadurch gekennzeichnet, daß die Steuerzone (42) der Rastschwinge (16) an einer zum Sperrelement (40) weisenden Nase (16b) ausgebildet ist. (Fig. 1 bis 6).

3. Sicherheitsskibindung nach Anspruch 2, dadurch gekennzeichnet, daß die Nase (16b) im wesentlichen zur Grundplatte (4) weist.

4. Sicherheitsskibindung nach einem der Ansprüche 1 bis 3, dadurch gekennzeichnet, daß das Sperrelement aus einer im wesentlichen horizontal liegenden und vorzugsweise am Lagerbock (6) befestigten Federzunge (40) besteht, die bei in Mittellage befindlicher Bindung und ohne Beaufschlagung durch die Rastschwinge (16) unter der eigenen Federwirkung in eine Gegenrast (41) eingreift bzw. diese umgreift (Fig. 1 bis 6).

5. Sicherheitsskibindung nach Anspruch 4, dadurch gekennzeichnet, daß die Federzunge (40) an ihrem freien Ende eine von zwei Fortsätzen (40b) begrenzte Aussparung (40a) aufweist, in die bei verrasteter Lage des Sperrelementes (40) ein die Gegenrast bildender, abgewinkelter Sperrzahn (40) eingreift, wobei die Federzunge (40) bei einem seitlichen Ausschwenken des Lagerbocks (6) beim Auslösen der Bindung durch Anliegen eines der Fortsätze (40b) am abgewinkelten Ende des Sperrzahnes (41) entgegen ihrer Federwirkung in ausgerasteter Lage haltbar ist.

6. Sicherheitsskibindung nach Anspruch 1, dadurch gekennzeichnet, daß das Sperrelement von einem elastischen, an zwei versetzten Achsen (44, 45) am Lagerbock (6) angelenkten und zumindest entgegen der Wirkung eines Drehmomentes durch die Steuerzone (42) ausrastbaren Bauteil (40') gebildet ist. (Fig. 8).

7. Sicherheitsskibindung nach Anspruch 6, dadurch gekennzeichnet, daß das Sperrelement (40') in der Schließstellung der Bindung senkrecht auf die Grundplatte (4) steht und an ihrem zur Grundplatte (4) weisenden Ende eine Aussparung (40'a) bzw. einen Fortsatz aufweist, die bzw. der bei verrasteter Lage des Sperrelementes (40') mit einer grundplattenfesten Gegenrast (41) zusammenwirkt. (Fig. 8).

8. Sicherheitsskibindung nach einem der Ansprüche 1 bis 3, oder 7, dadurch gekennzeichnet, daß die Steuerzone (42) bei einer unwillkürlichen, vertikalen Öffnung bzw. beim Schließen der Bindung in jeder Stellung der Bindung am in Richtung Steurzone (42) federbelasteten Sperrelement (40') anliegt.

9. Sicherheitsskibindung mit einem gegen die Kraft einer Rückholfeder (7) und relativ zu einer Grundplatte (4) um eine Hochachse (5) seitlich ausschwenkbaren Lagerbock (6), mit einer durch eine Auslösefeder (14) belasteten und mit einer lagerbockfesten Rastnase (17) zusammenwirkenden Rastschwinge, (16) die gegen ein Verschwenken eines am Lagerbock (6) gelagerten Sohlenhalters (8) in vertikaler Richtung wirkt, mit einer vorzugsweise grundplattenfesten Steuerbahn (13a) und einem dieser Steuerbahn (13a) zugeordneten, vorzugsweise am Sohlenhalter (8) ausgebildeten Rastelement (8a) zur Steuerung des seitlichen Auslösens zwischen Grundplatte (4) und Sohlenhalter (8), mit einem mittelbar oder unmittelbar auf die Rastschwinge (16) wirkenden Auslösehebel (20a) zur willkürlichen Auslösung der Bindung, und mit einem federbelasteten, zumindest bei unwillkürlich geöffneter Bindung in verrasteter Lage ein seitliches Ausschwenken des Lagerbocks (16) gegenüber der Grundplatte (4) hemmenden Sperrelement (40") das aus einem federnd mit einem Drehmoment beaufschlagten zweiarmigen Bauteil besteht, der etwa in seiner Mitte schwenkbar am Lagerbock (16) gelagert ist, dessen erster Arm mit einer grundplattenfesten Gegenrast (41) zusammenwirkt und dessen zweiter Arm vom Sohlenhalter (8) betätigbar ist, dadurch gekennzeichnet, daß der zweite Arm des Sperrelementes (40") mit einem Führungsteil (47) versehen ist, der in einem zwischen Offen- und Schließstellung der Bindung liegenden Verschwenkbereich des Sohlenhalters (8) in mit dem Sohlenhalter (8) mitbewegten Steuernuten (49, 50) gleitet, und daß der Führungsteil (47) in der Schließstellung und in der Offenstellung der Bindung in keine der Steuernuten (49, 50) eingreift und die Lage des Sperrelementes (40") zumindest im Bereich einer dieser Bindungsstellungen durch eine an der Rastschwinge (16) bzw. an einem starr mit ihr verbundenen Bauteil (16c) ausgebildete Steurzone (42) festgelegt ist. (Fig. 11 bis 15).

10. Sicherheitsskibindung nach Anspruch 9, dadurch gekennzeichnet, daß zwei im wesentlichen konzentrische Steuernuten (49, 50) vorgesehen sind, wobei der Führungsteil (47) des Sperrelementes (40") beim Schließen der Bindung in der ersten Stuernut (49) gleitet und das Sperrelement (40") verrastet ist, und wobei der Führungsteil (47) beim unwillkürlichen Auslösen der Bindung in der zweiten Steuernut (50) gleitet und das Sperrelement (40") ausgerastet ist.

11. Sicherheitsskibindung nach einem der Ansprüche 1 bis 10, dadurch gekennzeichnet, daß das Sperrelement (40, 40', 40") als federnder Bauteil ausgebildet ist.

12. Sicherheitsskibindung nach einem der Ansprüche 6 bis 11, dadurch gekennzeichnet, daß ein die Steurzone (42) aufweisender Hebel (16c) vorgesehen ist, der seitlich neben dem mit der Rastnase (17) zusammenwirkenden Rastvorsprung der Rastschwinge (16) und koaxial mit der Rastschwinge (16) an der Rastschwinge (16a) angebracht oder angeformt ist. (Fig. 7 bis 14).

13. Sicherheitsskibindung nach Anspruch 12, dadurch gekennzeichnet, daß die Steuerzone (42) dem den Schuh haltenden Bereich des Sohlenhalters (8) zugewandt ist.

14. Sicherheitsskibindung nach einem der Ansprüche 1 bis 13, dadurch gekennzeichnet, daß das Sperrelement (40') neben dem in Mittelage der Bindung mit einer Gegenrast (41) zusammenwirkenden Rastbereich, beispielsweise neben einer Aussparung (40'a), Anlageflächen (40'b) aufweist, die das Sperrelement (40') durch Anlage an bzw. neben der Gegenrast (41) bei einem seitlichen Ausschwenken des Lagerbocks (6) beim Auslösen der Bindung entgegen einer Federwirkung in ausgerasteter Lage halten.

15. Sicherheitsskibindung nach einem der Ansprüche 1 bis 3 oder 6 bis 14, dadurch gekennzeichnet, daß das Sperrelement (40', 40") ohne Beaufschlagung durch die Steuerzone (42) bzw. eine Steurnut (49, 50) in eine unverrastete Lage verschwenkt.

16. Sicherheitsskibindung nach einem der Ansprüche 1 bis 15, dadurch gekennzeichnet, daß das Sperrelement (40', 40") durch den Auslösehebel (20a) zur willkürlichen Auslösung der Bindung mittelbar oder unmittelbar ausrastbar ist.

17. Sicherheitsskibindung nach Anspruch 15 oder 16, dadurch gekennzeichnet, daß die Rastschwinge (16) durch Betätigung des Auslösehebels (20a) von den an die Rastnase (17) anschließenden Steuerflächen und vom Sperrelement (40', 40") abhebbar ist.

## Revendications

1. Fixation de sécurité pour skis comprenant un bloc d'appui (6) pouvant être pivoté latéralement à l'encontre de la force d'un ressort de rappel (7) et par rapport à une plaque de base (4) pouvant être déplacée parallèlement au côté supérieur du ski autour d'un axe vertical (5), une bascule encliquetable (16) chargée par un ressort de déclenchement (14) et coopérant avec un nez d'encliquetage (17) solidaire du bloc d'appui, bascule qui agit en direction verticale pour s'opposer à un pivotement d'un élément de retenue de semelle (8) monté sur le bloc d'appui (6), une piste de commande (13a) qui est de préférence fixée à la plaque de base et un élément d'arrêt (8a) constitué de préférence sur l'élément de retenue de semelle (8) et associé à cette piste de commande (13a) en vue de la commande du déclenchement latéral entre plaque de base (4) et élément de retenue de semelle (8), un levier de déclenchement (20a) agissant directement ou indirectement sur la bascule encliquetable (16) en vue du dégagement volontaire de la fixation, et un élément d'arrêt (40, 40', 40"), de préférence chargé par un ressort et empêchant un pivotement latéral du bloc d'appui (6) par rapport à la plaque de base (4) en position verrouillée, du moins quand la fixation est involontairement ouverte, caractérisée en ce que la bascule encliquetable (16) ou un élément (16c) solidaire de celle-ci comprend une zone de commande (42) actionnant l'élément d'arrêt (40, 40', 40"), cet élément d'arrêt (40, 40', 40") étant retenu dans une position désencliquetée permettant un pivotement latéral du bloc d'appui (6) par rapport à la plaque de base (4) dans toute position de la bascule encliquetable (16) dans laquelle celle-ci est disposée au-dessous du nez d'encliquetage (17) (Figures 1 à 14).

2. Fixation de sécurité pour skis selon la revendication 1, caractérisée en ce que la zone de commande (42) de la bascule encliquetable (16) est constituée sur un nez (16b) tourné vers l'élément d'arrêt (40) (Figure 1).

3. Fixation de sécurité pour skis selon la revendication 2, caractérisé en ce que le nez (16b) est tourné essentiellement en direction de la plaque de base (4). -

4. Fixation de sécurité pour skis selon l'une quelconque des revendications 1 à 3, caractérisée en ce que l'élément d'arrêt est constitué par une lame souple (40) disposée sensiblement horizontalement et de préférence fixée au bloc d'appui (6), lame qui pénètre ou qui entoure un contre-cran d'arrêt (41) sous l'effet de sa propre force élastique lorsque la fixation se trouve dans sa position moyenne et sans qu'elle soit soumise à l'action de la bascule encliquetable (16) (Figures 1 à 6).

5. Fixation de sécurité pour skis selon la revendication 4, caractérisée en ce que la lame souple (40) comprend à son extrémité libre un évidement (40a) limité par deux saillies (40b), dans lequel pénètre dans la position encliquetée de l'élément d'arrêt (40) une dent d'arrêt (41) coudée et formant le contre-cran d'arrêt, la lame souple (40) pouvant être maintenue en position désencliquetée par appui de l'un des prolongements (40b) sur l'extrémité coudée de la dent d'arrêt (41) à l'encontre de sa force élastique dans le cas d'un pivotement latéral du bloc d'appui (6) lors du dégagement de la fixation.

6. Fixation de sécurité pour skis selon la revendication 1, caractérisée en ce que l'élément d'arrêt est constitué par un composant (40') élastique, articulé sur le bloc d'appui (6) par deux axes décalés (44, 45) et pouvant être désencliqueté au moins à l'encontre de l'effet d'un couple de rotation par la zone de commande (42) (Figure 8).

7. Fixation de sécurité pour skis selon la revendication 6, caractérisée en ce que l'élément d'arrêt (40') est perpendiculaire à la plaque de base (4) dans la position de fermeture de la fixation et comprend un évidement (40'a) ou un prolongement à son extrémité qui est tournée vers la plaque de base (4), saillie ou prolongement qui coopère en position encliquetée de l'élément d'arrêt (40') avec un contre-cran d'arrêt (41) solidaire de la plaque de base (Figure 8).

8. Fixation de sécurité pour skis selon l'une quelconque des revendications 1 à 3, 6 ou 7, caractérisée en ce que la zone de commande (42) repose dans toute position de la fixation contre l'élément d'arrêt (40') chargé par un ressort en direction de la zone de commande (42) lors d'une ouverture verticale involontaire ou d'une fermeture de la fixation.

9. Fixation de sécurité pour skis comprenant un bloc d'appui (6) pouvant pivoter latéralement autour d'un axe vertical (5) à l'encontre de la force d'un ressort de rappel (7) et par rapport à une plaque de base (4), une bascule encliquetable (16) coopérant avec un nez d'encliquetage (17) solidaire du bloc d'appui et chargée par un ressort de déclenchement (14), bascule qui agit en direction verticale à l'encontre d'un pivotement d'un élément de retenue de semelle (8) monté sur le bloc d'appui (6), une piste de commande (13a) de préférence solidaire de la plaque de base et un élément d'arrêt (8a) associé à cette piste de commande et constitué de préférence sur l'élément de retenue de semelle (8) en vue de la commande du dégagement latéral entre plaque de base (4) et élément de retenu de semelle (8), un levier de déclenchement (20a) agissant directement ou indirectement sur la bascule encliquetable (16) en vue du dégagement volontaire de la fixation, et un élément d'arrêt (40") chargé par un ressort empêchant un pivotement latéral du bloc d'appui (6) par rapport à la plaque de base (4) lorsque la fixation a été involontairement ouverte en position encliquetée, élément d'arrêt constitué par un composant à deux bras élastiques soumis à un couple de rotation et monté pivotant sur le bloc d'appui (6) sensiblement en son centre, dont le premier bras coopère avec un contre-cran d'arrêt (41) solidaire de la plaque de base et dont le second bras peut être actionné par l'élément de retenue de semelle (8), caractérisée en ce que le second bras de l'élément d'arrêt (40") est muni d'une parti de guidage (47) qui glisse dans des rainures de guidage (49, 50) qui se déplacent en même temps que l'élément de retenue de semelle (8) dans une région de pivotement de cet élément de retenue de semelle (8) situé entre une position ouverte et une position fermée de la fixation, et en ce que la partie de guidage (47), dans la position de fermeture et dans la position d'ouverture de la fixation, ne pénètre dans aucune des rainures de commande (49, 50) et la position de l'élément d'arrêt (40"), du moins dans la région de l'une de ces positions de la fixation, est fixée par une zone de commande (42) constituée sur la bascule encliquetable (16) ou sur un élément (16c) solidaire de cette dernière (Figures 11 à 15).

10. Fixation de sécurité pour skis selon la revendication 9, caractérisée en ce que sont prévues deux rainures de commande sensiblement concentriques (49, 50), la partie de guidage (47) de l'élément d'arrêt (40") coulissant dans la première rainure de commande (49) et encliquetant l'élément d'arrêt (40") lors de la fermeture de la fixation, et la partie de guidage (47) coulissant dans la seconde rainure de commande (50) et dégageant l'élément d'arrêt (40") lors d'un dégagement involontaire de la fixation.

11. Fixation de sécurité pour skis selon l'une quelconque des revendications 1 à 10, caractérisée en ce que l'élément d'arrêt (40, 40', 40") est constitué sous forme d'un composant élastique.

12. Fixation de sécurité pour skis selon l'une quelconque des revendications 6 à 11, caractérisée en ce qu'il est prévu un levier (16c) comprenant une zone de commande (42), qui est monté ou formé latéralement contre la saillie d'arrêt de la bascule encliquetable (17) qui coopère avec le nez d'encliquetage (17) et coaxialement avec la bascule encliquetable (16) sur cette dernière (Figures 7 à 14).

13. Fixation de sécurité pour skis selon la revendication 12, caractérisée en ce que la zone de commande (42) est tournée vers la région de l'élément de retenue de semelle (8) qui maintient la chaussure.

14. Fixation de sécurité pour skis selon l'une quelconque des revendications 1 à 13, caractérisée en ce que l'élément d'arrêt (40') comprend des surfaces d'appui (40'b) contre la région d'arrêt qui coopère avec un contre-cran d'arrêt (41) dans la position moyenne de la fixation, par exemple contre un évidement (40'a), surfaces d'appui qui maintiennent l'élément d'arrêt (40') en position désencliquetée par appui sur ou contre le contre-cran d'arrêt (41) dans le cas d'un pivotement latéral du bloc d'appui (6) lors du dégagement de la fixation et à l'encontre de l'effet d'un ressort.

15. Fixation de sécurité pour skis selon l'une quelconque des revendications 1 à 3 ou 6 à 14, caractérisée en ce que l'élément d'arrêt (40', 40") pivote vers une position désencliquetée sans être sollicité par la zone de commande (42) ou par une rainure de commande (49, 50).

16. Fixation de sécurité pour skis selon l'une quelconque des revendications 1 à 15, caractérisée en ce que l'élément d'arrêt (40', 40") peut être désencliqueté directement ou indirectement par le levier de déclenchement (20a) pour dégager volontairement la fixation.

17. Fixation de sécurité pour skis selon la revendication 15 ou 16, caractérisée en ce que la bascule encliquetable (16) peut être soulevée, par actionnement du levier de dégagement (20a) des surfaces de commande raccordées au nez d'encliquetage (17) et de l'élément d'arrêt (40', 40").

## Claims

1. A safety ski binding comprising a bearing block (6) mounted for laterally pivoting about a vertical axis (5) against the force of a return spring (7) and relative to a base plate (4) mounted for displacement parallel to thetop surface of the ski, a detent arm (16) biased by a release spring (14) and cooperating with a detent nose (17) provided at a fixed position on said bearing block, said detent arm (16) acting to prevent a sole clamp (8) mounted on said bearing block (6) from pivoting in the vertical direction, a control guide path (13a) preferably fixedly connected to said base plate, a detent element (8a) associated to said control guide path (13a) and preferably formed on said sole clamp (8) for controlling the lateral release operation between said base plate (4) and said sole clamp (8), a release lever (20a) acting indirectly or directly on said detent arm (16) for intentionally releasing the binding, and a preferably springloaded locking element (40,40', 40") adapted in the locked position to prevent said bearing block (6) for laterally pivoting relative to said base plate (4) at least in the unintentionally released state of the binding, characterized in that said detent arm (16) or a structural part (16c) rigidly connected thereto, respectively, is provided with a control section (42) for the actuation of said locking element (40, 40', 40"), so that said locking element (40, 40', 40") is retained in a disengaged position permitting said bearing block (6) to be laterally pivoted relative to said base plate (4) when said detent arm (16) is in a position in which it engages said detent nose (17) from below (figs. 1 to 14).

2. A safety ski binding according to Claim 1, characterized in that said control section (42) of said detent arm (16) is formed on a nose portion (16b) directed towards said locking element (40) (Figs. 1 to 6).

3. A safety ski binding according to Claim 2, characterized in that said nose portion (16b) is substantially directed towards said base plate (4).

4. A safety ski binding according to any of Claims 1 to 3, characterized in that said locking element consists of a resilient tongue (40) extending substantially horizontal and preferably secured to said bearing block (6), said resilient tongue (40) being engaged under the influence of its own resiliency with a counterdetent (41) when the binding is in its center position and said detent arm (16) does not act on said resilient tongue (Figs. 1 to 6).

5. A safety ski binding according to Claim 4, characterized in that the free end of said resilient tongue (40) is formed with a notch (40a) defined between two projections (40b) and adapted in the detent position of said locking element (40) to be engaged by an angularly projecting locking tooth (41) acting as said counterdetent, said resilient tongue (40) being adapted to be held in the unlocked position against its own resiliency by the engagement of one of said projections (40b) with the angularly projecting end of said locking tooth (41) when said bearing block (6) is pivoted laterally as the binding is released.

6. A safety ski binding according to Claim 1, characterized in that said locking element is formed as a resilient component (40') mounted on said bearing block (6) by two spaced axes (44, 45) and adapted to be unlocked by said control section (42) at least against the action of a torque (Fig. 8).

7. A safety ski binding according to Claim 6, characterized in that said locking element (40') is directed perpendicularly to said base plate (4) in the closed position of the binding, its free end facing towards said base plate (4) being formed with a notch (40'a) or a projection, respectively, cooperating with a counterdetent (41) fixedly connected to said base plate (4) in the locked state of said locking element (40') (Fig. 8).

8. A safety ski binding according to any of Claims 1 to 3, 6 or 7, characterized in that said control section (42) abuts said locking element (40') in any position of the binding as the binding is unintentionally released in the vertical direction or as the binding is being closed, said locking element (40') being resiliently biased towards said control section (42).

9. A safety ski binding, comprising a bearing block (6) mounted for laterally pivoting about an upright axis (5) against the force of a return spring (7) and relative to a base plate (4), a detent arm (6) biased by a release spring (14) and cooperating with a detent nose (17) fixedly connected to said bearing block (6), said detent arm (16) counteracting the vertical pivoting of a sole clamp (8) mounted on said bearing block (6), a control guide path (13a) preferably fixedly connected to said base plate and cooperating with a detent element (8a) preferably formed on said sole clamp (8) for controlling the lateral release of said base plate (4) and said sole clamp (8) relative to one another, a release lever (20a) acting indirectly or directly on said detent arm (16) for the intentional release of the binding, and a spring-biased locking element (40") for locking said bearing block (6) against lateral pivoting relative to said base plate (4) in its locked state at least in the intentionally released state of the binding, said locking element (40") consisting of a two-armed component resiliently biased by a torque and pivotally mounted on said bearing block (6) approximately at its central portion, a first arm of said locking element (40") cooperating with a counterdetent (41) fixedly connected to said base plate (4), and a second arm thereof being adapted to be actuated by said sole clamp (8), characterized in that said second arm of said locking element (40") is provided with a guide portion (47) slidingly displaceable in control grooves (49, 50) moving in unison with said sole clamp (8) in a pivoting range of said sole clamp (8) between the released position and the closed position of the binding, and in that in the closed position and in the released position of the binding said guide portion (47) is not engaged with any of said guide grooves (49, 50), the position of said locking element (40") being determined in the range of at least one of these positions of the binding by a control section (42) formed on said detent arm (16) or a component (16c) rigidly connected thereto (Figs. 11 to 15).

10. A safety ski binding according to Claim 9, characterized in that there are provided two substantially concentric control grooves (49, 50) said guide portion (47) of said locking element (40") sliding in the first control groove (49) to lock said locking element (40") as the binding is being closed, said guide portion (47) sliding in the second control groove (50) to release said locking element (40") as the binding is unintentionally released.

11. A safety ski binding according to any of Claims 1 to 10, characterized in that said locking element (40, 40', 40") is formed as a resilient component.

12. A safety ski binding according to any of Claims 6 to 11, characterized in that said control section (42) is provided on a lever (16c) secured to said detent arm (16) or formed integrally therewith laterally of the detent projection of said detent arm (16) cooperating with said detent nose (17) and at a coaxial position with said detent arm (16) (Figs. 7 to 14).

13. A safety ski binding according to Claim 12, characterized in that said control section (42) is directed towards the ski-boot retaining portion of said sole clamp (8).

14. A safety ski binding according to any of Claims 1 or 13, characterized in that said locking element (40') is provided with engagement surfaces (40'b) laterally of the detent portion cooperating with a counterdetent (41) in the centered position of the binding, for instance laterally of a notch (40'a), said engagement surfaces (40'b) being engageable with said counterdetent (41) as said bearing block (6) is laterally pivoted for holding said locking element (40') in the inlocked position as the binding is being released.

15. A safety ski binding according to any of Claims 1 to 3 or 6 to 14, characterized in that said locking element (40', 40") pivots to an unlocked position in the absence of the action thereon of said control section (42) or said control grooves (49, 50), respectively.

16. A safety ski binding according to any of Claims 1 to 15, characterized in that said locking element (40', 40") is adapted to be indirectly or directly unlocked by said release lever (20a) for the intentional release of the binding.

17. A safety ski binding according to Claim 15 or 16, characterized in that said detent arm (16) is adapted by the actuation of said release lever (20a) to be lifted off the control surfaces extending adjacent said detent nose (17) and off said locking element (40', 40").
